# EUROPÄISCHE PATENTSCHRIFT

(11) **EP 2 437 920 B1**
(45) Veröffentlichungstag und Bekanntmachung des Hinweises auf die Patenterteilung: **10.05.2017**
(21) Anmeldenummer: 10720552.8
(22) Anmeldetag: 19.05.2010
(51) Int. Cl.: B26D 7/01

(54) **SCHNEIDVORRICHTUNG**
SLICER
TRANCHEUSE

(30) Priorität: 03.06.2009 DE 102009023749
(43) Veröffentlichungstag der Anmeldung: 11.04.2012
(73) Patentinhaber: Weber Maschinenbau GmbH Breidenbach, 35236 Breidenbach (DE)
(72) Erfinder: WEBER, Günther, 17094 Gross Nemerow (DE)
(74) Vertreter: Manitz Finsterwald Patentanwälte PartmbB
(86) Internationale Anmeldenummer: PCT/EP2010/003075
(87) Internationale Veröffentlichungsnummer: WO 2010/139403

(56) Entgegenhaltungen:
- EP-A1- 0 517 688
- WO-A1-89/06588
- WO-A1-2004/113034
- DE-A1- 2 447 836
- DE-A1-102004 006 120
- US-A1- 2004 031 363

## Beschreibung

Die vorliegende Erfindung betrifft eine Vorrichtung zum Aufschneiden von Lebensmittelprodukten, insbesondere einen Hochleistungs-Slicer, mit einer Produktzuführung, die ein aufzuschneidendes Produkt entlang einer Produktförderrichtung einer Schneidebene zuführt, in der sich ein Schneidmesser, insbesondere rotierend und/oder umlaufend, bewegt, wobei die Produktzuführung wenigstens ein Abschlusselement umfasst, das eine produktführende Auf- und/oder Anlagefläche für einen vorderen Produktendbereich aufweist.

Derartige Schneidvorrichtungen dienen dazu, Lebensmittelprodukte, wie beispielsweise Wurst, Käse, Schinken und dergleichen, mit hoher Schnittfolge aufzuschneiden. Das Abschlusselement fixiert mittels der Auf- und/oder Anlagefläche den vorderen Produktendbereich und stützt diesen gegenüber dem Schneidmesser ab.

Es besteht die Möglichkeit, dass der vordere Produktendbereich während des Aufschneidens aufgrund einer unregelmäßigen Produktkontur nicht ständig von Auf- und/oder Anlagefläche abgestützt ist. Dies kann dazu führen, dass keine optimale Produktführung am vorderen Produktende in Bezug auf das Schneidmesser gegeben ist, was negative Auswirkungen auf die Qualität der Produktscheiben haben kann.

Die US 2004/0031363 A1 beschreibt ein Schneide- und Fördersystem mit einer unmittelbar vor dem Schneidmesser angeordneten Produktführung. Die Produktführung ist U-förmig ausgebildet, wobei die Schenkel relativ zueinander verstellbar sind. Ein pneumatisches Stellglied stellt eine konstante Vorspannkraft bereit, um das vordere Produktende während des Aufschneidens klemmend zu fixieren.

Aufgabe der Erfindung ist es, eine Vorrichtung der genannten Art derart weiterzubilden, dass die Schnittqualität verbessert wird und insbesondere das Aufschneiden von Produkten mit unregelmäßiger Kontur mit gleich bleibender Qualität ermöglicht wird.

Die Lösung dieser Aufgabe erfolgt durch die Merkmale des Anspruchs 1.

Erfindungsgemäß ist das Abschlusselement mittels einer Stellvorrichtung mit einer Komponente senkrecht zur Produktförderrichtung verstellbar; wobei die Stellvorrichtung dazu ausgebildet ist, die Auf- und/oder Anlagefläche des Abschlusselements während des Aufschneidebetriebs der Kontur des Produkts nachzuführen.

Es ist vorgesehen, dass das eine Anlagefläche aufweisende Abschlusselement relativ zu einem Seitenanschlag der Produktzuführung, der eine sich in Produktförderrichtung erstreckende Anlagefläche zur Positionierung des Produkts aufweist, verstellbar ist, und/oder dass das eine Auflagefläche aufweisende Abschlusselement relativ zu einer eine Auflagefläche für das Produkt aufweisenden Produktauflage der Produktzuführung verstellbar ist. Dadurch kann eine Bewegung des Produktendbereichs relativ zu dem Abschlusselement in vorteilhafter Weise kompensiert werden, indem nämlich die Positionierung des Produkts relativ zu dem Schneidmesser durch den relativ großflächigen Seitenanschlag bzw. die Produktauflage festgelegt wird und die Auf- und/oder Anlagefläche des Abschlusselementes für den vorderen Produktendbereich relativ zu dem Seitenanschlag bzw. der Produktauflage nachgeführt wird.

Durch das Nachführen kann sichergestellt werden, dass der vordere Produktendbereich stets mit der Auf- und/oder Anlagefläche des Abschlusselements in Kontakt und somit optimal gestützt ist. Sollte also die Gefahr bestehen, dass sich der vordere Produktendbereich aufgrund einer unregelmäßigen Produktkontur von der Auf- und/oder Anlagefläche wegbewegt, so sorgt die Stellvorrichtung dafür, dass die Auf- und/oder Anlagefläche des Abschlusselements eine entsprechende Ausgleichsbewegung durchführt. Das Produkt ist somit zu jeder Zeit optimal geführt, wodurch eine gleichbleibend hohe Schnittqualität gewährleistet ist.

Gemäß einer Ausführungsform definiert das Abschlusselement eine an die Schneidebene angrenzende, die Auf- und/ oder Anlagefläche abschließende Schneidkante. Die Schneidkante wirkt im Schneidbetrieb als Gegenschneide mit dem Schneidmesser zusammen, um eine hohe Schnittqualität sicherzustellen.

Das Abschlusselement kann sich an einen Seitenanschlag, der eine sich in Produktförderrichtung erstreckende Anlagefläche zur Positionierung des Produkts aufweist, und/oder an eine eine Auflagefläche für das Produkt aufweisende Produktauflage anschließen. Das aufzuschneidende Produkt kann so entlang seiner gesamten Länge positioniert und geführt werden, wobei der vordere Produktendbereich durch die Auf- und/oder Anlagefläche des Abschlusselements und der restliche Produktbereich durch die Anlagefläche des Seitenanschlags bzw. die Auflagefläche der Produktauflage geführt ist. Die Auf- und/oder Anlageflächen des Abschlusselements einerseits sowie des Seitenanschlags bzw. der Produktauflage andererseits müssen nicht unmittelbar aneinander angrenzen, das heißt es kann ein Spalt zwischen der Anlagefläche des Abschlusselements und der Anlagefläche des Seitenanschlags und/oder zwischen der Auflagefläche des Abschlusselements und der Auflagefläche der Produktauflage vorgesehen sein.

Gemäß einem weiteren Ausführungsbeispiel ist der Seitenanschlag und/oder die Produktauflage verstellbar, wobei das Abschlusselement unabhängig von dem Seitenanschlag und/oder der Produktauflage verstellbar ist. Die Verstellbarkeit des Seitenanschlags bzw. der Produktauflage ermöglicht es, Produkte mit unterschiedlichem Querschnitt an ein und derselben Schneidvorrichtung aufzuschneiden und dabei stets eine optimale Positionierung des jeweiligen Produkts relativ zu dem Schneidmesser sicherzustellen.

Gemäß einer weiteren Ausführungsform weist das, insbesondere L-förmige, Abschlusselement sowohl eine vertikale Anlagefläche als auch eine horizontale Auflagefläche auf, wobei das Abschlusselement in horizontaler Richtung verstellbar ist, um seine Anlagefläche einer seitlichen Produktkontur nachzuführen, und/oder in vertikaler Richtung verstellbar ist, um seine Auflagefläche einer unteren Produktkontur nachzuführen. Durch zwei derartige rechtwinklig zueinander ausgerichtete Führungsflächen für den Produktendbereich kann die Produktführung weiter verbessert werden. Beispielsweise kann ein einstückiges, L-förmiges Abschlusselement vorgesehen sein.

Die Auf- und/oder Anlagefläche(n) muss bzw. müssen nicht eben, sondern kann bzw. können auch anders geformt und insbesondere gekrümmt ausgebildet sein.

Gemäß einer weiteren Ausführungsform sind wenigstens zwei unabhängig voneinander verstellbare Abschlusselemente vorgesehen. Die produktführenden Auf- und/ oder Anlageflächen der beiden Abschlusselemente können insbesondere rechtwinklig zueinander angeordnet sein. Durch die Verstellbarkeit der Auf- und/oder Anlageflächen in mehreren Richtungen können Produktunregelmäßigkeiten oder Querschnittsveränderungen unterschiedlichster Art ausgeglichen werden. Die Anzahl der unabhängig voneinander verstellbaren Abschlusselemente richtet sich nach der jeweiligen Anwendung. Es könnte z.B. auch eine kranzförmige Anordnung aus mehreren Abschlusselementen vorgesehen sein, die entlang des Umfangs des vorderen Produktendbereichs positioniert sind und einzeln nachgeführt werden, sodass sich eine allseitige Führung und Abstützung des vorderen Produktendbereichs parallel zur Schneidebene ergibt. Alternativ könnte das Abschlusselement auch nach Art einer das aufzuschneidende Produkt ganz oder teilweise umschließenden Formschale ausgebildet sein.

Vorzugsweise umfasst die Stellvorrichtung einen motorischen Antrieb, um ein ausreichend schnelles und zuverlässiges Nachführen des Abschlusselements zu gewährleisten.

Der Stellvorrichtung kann eine Steuereinrichtung zugeordnet sein, welche dazu ausgebildet ist, die Stellvorrichtung in Abhängigkeit von der Kontur des Produkts anzusteuern. Durch das Ansteuern der Stellvorrichtung gemäß der Kontur des Produkts ist ein unmittelbares Nachführen gewährleistet. Die Kompensation eines sich beim Zustellen des Produktes in Richtung des Schneidmesser einstellenden Versatzes des vorderen Produktendbereichs kann also gewissermaßen vorausschauend stattfinden, ohne dass sich der vordere Produktendbereich zunächst von der Auf- und/oder Anlagefläche des Abschlusselements wegbewegt.

Gemäß einem weiteren Ausführungsbeispiel ist wenigstens eine, insbesondere nach einem Lichtschnittverfahren oder einem Abstandsmessverfahren arbeitende, Erfassungseinrichtung vorgesehen, die dazu ausgebildet ist, zumindest einen Teil der Kontur des Produkts, insbesondere berührungslos, zu erfassen und entsprechende Konturdaten an die Steuereinrichtung zu übermitteln. Bei vielen Hochleistungs-Slicern sind der Schneideinheit vorgeschaltete Erfassungseinrichtungen standardmäßig vorgesehen, um die für die Regelung des Produktscheiben- oder Portionsgewichts erforderlichen Konturdaten zu ermitteln. Dies kann vorteilhaft ausgenutzt werden. Die Steuereinrichtung kann anhand der ermittelten Konturdaten die Stellvorrichtung zum Zwecke des Nachführens ansteuern. Vorzugsweise ist die Erfassungseinrichtung zum Erfassen einer Mehrzahl von Querschnittsflächen des Produktes entlang einer Produktlängsachse ausgebildet.

Gemäß einer weiteren Ausführungsform ist der Steuereinrichtung eine Speichereinrichtung zugeordnet, in welcher die Konturdaten abspeicherbar sind. In der Speichereinrichtung können insbesondere Konturdaten von typischen Produkten hinterlegt sein und jeweils zur Steuerung herangezogen werden. Bei Kenntnis der Art des aufzuschneidenden Produkts kann somit die Stellvorrichtung korrekt angesteuert werden, ohne zuvor die Querschnittsform des Produkts im Einzelnen zu vermessen.

Die Erfindung ist auch für solche Vorrichtungen anwendbar, bei denen mehrere Produkte gleichzeitig aufgeschnitten werden.

Die Lösung der Aufgabe erfolgt außerdem durch ein Verfahren mit den Merkmalen des Anspruches 13.

Mögliche Ausführungsformen der Erfindung sind auch in den abhängigen Ansprüchen, der Beschreibung sowie der Zeichnung angegeben.

Die Erfindung wird im Folgenden anhand eines Ausführungsbeispiels unter Bezugnahme auf die Zeichnung beschrieben.
- Fig. 1: zeigt schematisch eine Draufsicht auf eine Schneidvorrichtung gemäß einer Ausführungsform der Erfindung.
- Fig. 2: zeigt eine Seitenansicht der Schneidvorrichtung von Fig. 1.

Bei dem dargestellten Ausführungsbeispiel umfasst die Produktzuführung eines Hochleistungs-Slicers einen Endlosbandförderer 11, auf dem ein lediglich in Fig. 1 dargestelltes aufzuschneidendes Produkt 13 aufliegt. Der Bandförderer 11 bildet somit eine Produktauflage mit einer Auflagefläche 12 und führt das Produkt 13 in einer Produktförderrichtung F einer Schneidebene S zu, in der sich ein nicht dargestelltes Schneidmesser bewegt, um von dem vorderen Produktende in hoher Schnittfolge Scheiben vorgebbarer Dicke abzutrennen.

Auf die konkrete Ausgestaltung der Produktzuführung kommt es im Zusammenhang mit der Erfindung nicht an. Anstelle eines angetriebenen Endlosförderbandes kann beispielsweise ein freilaufendes Förderband oder eine Rollenbahn vorgesehen sein, auf dem bzw. der das Produkt 13 aufliegt und mit einem zum Beispiel in das hintere Produktende eingreifenden Produkthalter in Richtung der Schneidebene S vorgeschoben wird.

Der Bandförderer 11 endet in einem bestimmten Abstand vor der Schneidebene S, der beispielsweise 20 mm beträgt. In dem Zwischenraum zwischen dem Ende des Bandförderers 11 und der Schneidebene S ist ein horizontales Abschlusselement 19 angeordnet, das bis an die Schneidebene S heranreicht und unmittelbar angrenzend an die Schneidebene S eine horizontale Schneidkante 21 festlegt, die im Schneidbetrieb als Gegenschneide mit dem Schneidmesser zusammenwirkt. Das horizontale Abschlusselement 19 stellt eine im Wesentlichen auf gleicher Höhe wie die Auflagefläche 12 des Bandförderers 11 liegende horizontale Auflagefläche 23 für den vorderen Produktendbereich 24 bereit und bildet den horizontalen Abschluss der Produktzuführung.

In ähnlicher Weise ist ein separates vertikales Abschlusselement 25 vorgesehen, das eine vertikale Anlagefläche 27 für den vorderen Produktendbereich 24 bereitstellt und eine vertikale Schneidkante 26 festlegt. Die vertikale Anlagefläche 27 erstreckt sich über eine gleich große Strecke in Produktförderrichtung F wie die horizontale Auflagefläche 23. Falls es die Anwendung erfordert, könnte die vertikale Anlagefläche 27 auch breiter oder schmäler ausgebildet sein als die horizontale Auflagefläche 23. Das horizontale Abschlusselement 19 ist an seiner Rückseite mit einer Stellvorrichtung 29 gekoppelt. Durch die Doppelpfeile in Fig. 1 und 2 ist angedeutet, dass die Stellvorrichtung 29 derart ausgelegt ist, dass die Hauptverstellrichtung senkrecht zu der horizontalen Auflagefläche 23 und senkrecht zu der Produktförderrichtung F verläuft. In ähnlicher Weise ist das vertikale Abschlusselement 25 an seiner Unterseite mit einer Stellvorrichtung 31 gekoppelt, mittels der es senkrecht zu der vertikalen Anlagefläche 27 und senkrecht zu der Produktförderrichtung F verstellbar ist.

Bei bestimmten Anwendungen kann die gesamte Produktzuführung gegenüber der Horizontalen geneigt angeordnet sein, um ein besseres Abfallen der abgetrennten Produktscheiben zu erzielen. Bei dieser Konfiguration bezeichnet der Begriff "horizontale Auflagefläche" diejenige Fläche, durch welche das Produkt 13 nach unten abgestützt ist, selbst wenn diese Fläche nicht tatsächlich waagerecht ausgerichtet ist.

Die Produktzuführung weist ferner einen Seitenanschlag 35 auf, der eine sich entlang der Produktförderrichtung F erstreckende Anlagefläche 37 zur Positionierung des Produkts 13 aufweist. Der Seitenanschlag 35 ist an seiner Rückseite mit mehreren Stellvorrichtungen 39 gekoppelt, welche in der Lage sind, die Anlagefläche 37 rechtwinklig zu der Produktförderrichtung F zu verstellen.

Die Stellvorrichtungen 29, 31 der Abschlusselemente 19, 25 sind jeweils motorisch angetrieben und werden durch eine gemeinsame Steuereinrichtung oder durch separate Steuereinrichtungen (nicht dargestellt) angesteuert, welche dazu ausgebildet ist, die Auflagefläche 23 und die Anlagefläche 27 während des Aufschneidebetriebs der Kontur des Produkts 13 nachzuführen. Der Seitenanschlag 35 kann unabhängig von dieser Nachführbewegung mittels der Stellvorrichtungen 39 in seitlicher Richtung verstellt werden. Der Steuereinrichtung kann eine ebenfalls nicht dargestellte Speichereinrichtung zugeordnet sein, in welcher Konturdaten der Produkte abspeicherbar sind. Die Produktzuführung weist ferner eine gleichfalls nicht dargestellte Erfassungseinrichtung zur berührungslosen Erfassung der Kontur des aufzuschneidenden Produkts 13 auf. Die Erfassungseinrichtung kann z.B. nach dem Lichtschnittverfahren oder nach einem Abstandsmessverfahren arbeiten, wie es im Stand der Technik bekannt ist. Die Erfassungseinrichtung kann insbesondere als Produktscanner ausgebildet sein, welcher eine Mehrzahl von Querschnittsflächen des Produkts entlang einer Produktlängsachse erfasst und der eigentlichen Schneideinheit vorgeschaltet ist.

Im Folgenden wird der Betrieb der erfindungsgemäßen Schneidvorrichtung beschrieben. Zum Aufschneiden des Produkts 13 wird dieses zunächst auf den Bandförderer 11 gelegt und mit der Anlagefläche 37 des Seitenanschlags 35 in Kontakt gebracht. Gegebenenfalls kann eine motorisch angetriebene Greifkralle in Eingriff mit dem hinteren Produktende gebracht werden, um den Produktvorschub zu bewirken oder zu unterstützen. Der Seitenanschlag 35 wird vor Beginn des Schneidbetriebs mittels der Stellvorrichtungen 39 in eine vorgegebene Position gestellt, um die seitliche Position des Produkts 13 relativ zu dem Schneidmesser festzulegen. Die Festlegung der Position des Seitenanschlags 35 erfolgt derart, dass das Schneidmesser hinsichtlich seiner Formgebung auf möglichst effektive Weise durch das Produkt 13 hindurchschneidet.

Mittels der Erfassungsvorrichtung wird z.B. vor dem Beginn des Schneidbetriebs die Kontur des Produkts 13 ermittelt, um die für die Regelung des Produktscheiben- bzw. Portionsgewichts erforderlichen Daten zu erhalten. Der ermittelten Kontur entsprechende Konturdaten werden ferner an die Steuereinrichtung übermittelt. Die Konturermittlung kann, muss aber nicht vor Schneidbeginn abgeschlossen sein, sondern kann während des Schneidens erfolgen.

Das horizontale Abschlusselement 19 und das vertikale Abschlusselement 25 werden mittels der Stellvorrichtungen 29, 31 derart positioniert, dass sich die horizontale Auflagefläche 23 auf gleicher Höhe mit der Auflagefläche 12 des Bandförderers 11 befindet und sich die vertikale Anlagefläche 27 in einer Ebene mit der Anlagefläche 37 des Seitenanschlags 35 befindet.

Anschließend wird der Aufschneidebetrieb gestartet. Das Produkt 13 wird entlang der Produktförderrichtung F vorgeschoben und mittels des Schneidmessers, welches mit den Schneidkanten 21, 26 der Abschlusselemente 19, 25 zusammenwirkt, aufgeschnitten.

In Fig. 1 ist beispielhaft eine seitliche Verformung 40 des Produkts 13 dargestellt. Die Verformung 40 würde bei konstanter Stellung des vertikalen Abschlusselements 19 und des Seitenanschlags 35 dazu führen, dass sich der vordere Produktendbereich 24 beim Vorschieben des Produkts 13 von der vertikalen Anlagefläche 27 wegbewegt. Dieses unerwünschte Wegbewegen wird dadurch kompensiert, dass das vertikale Abschlusselement 25 anhand der Konturdaten der Kontur des Produkts 13 nachgeführt wird. In gleicher Weise wird mittels einer Nachführung des horizontalen Abschlusselements 19 verhindert, dass sich der vordere Produktendbereich 24 von der horizontalen Auflagefläche 23 wegbewegt. Der vordere Produktendbereich 24 wird somit während des Aufschneidebetriebs zu jedem Zeitpunkt optimal gestützt bzw. geführt. Die Position des Produkts 13 relativ zu dem Schneidmesser wird durch die Verstellung der Abschlusselemente 19, 25 nicht beeinflusst.

Zur zusätzlichen Fixierung des Produkts 13 könnte auf der in Fig. 1 linken Seite ein weiterer Seitenanschlag vorgesehen sein. Darüber hinaus könnte das Produkt 13 mittels einer Niederhalteranordnung oder einem weiteren Bandförderer von oben gehalten sein.

Die Konturdaten können auf vielfältige Arten bereitgestellt werden. Anstelle eines Produktscanners können separate Sensoren vorgesehen sein, beispielsweise Lasertaster, mechanische Taster oder Ultraschallsensoren, um die aktuelle Kontur zu erfassen. Alternativ könnten auch in der Speichereinrichtung hinterlegte Konturdaten eines dem aufzuschneidenden Produkt 13 entsprechenden Referenzprodukts abgerufen werden. Auf diese Weise können auch Produkte mit extrem unregelmäßigem Querschnitt, z.B. naturbelassener Käse in halbrunden Stücken, problemlos aufgeschnitten werden.

Die kontinuierliche Nachführbewegung der Auflagefläche 23 sowie der Anlagefläche 27 einschließlich der entsprechenden Schneidkanten 21, 26 sorgt insgesamt dafür, dass das Produkt 13 zu jedem Zeitpunkt während des Aufschneidens optimal geführt und gestützt ist.

### Bezugszeichenliste

- 11: Bandförderer
- 12: Auflagefläche
- 13: Produkt
- 19: horizontales Abschlusselement
- 21: horizontale Schneidkante
- 23: horizontale Auflagefläche
- 24: vorderer Produktendbereich
- 25: vertikales Abschlusselement
- 26: vertikale Schneidkante
- 27: vertikale Anlagefläche
- 29: Stellvorrichtung
- 31: Stellvorrichtung
- 35: Seitenanschlag
- 37: Anlagefläche
- 39: Stellvorrichtung
- 40: Verformung

- S: Schneidebene
- F: Produktförderrichtung

## Patentansprüche

1. Vorrichtung zum Aufschneiden von Lebensmittelprodukten, insbesondere Hochleistungs-Slicer, mit einer Produktzuführung, die ein aufzuschneidendes Produkt (13) entlang einer Produktförderrichtung (F) einer Schneidebene (S) zuführt, in der sich ein Schneidmesser, insbesondere rotierend und/oder umlaufend, bewegt,
wobei die Produktzuführung wenigstens ein Abschlusselement (19, 25) umfasst, das eine produktführende Auf- und/oder Anlagefläche (23, 27) für einen vorderen Produktendbereich (24) aufweist, **dadurch gekennzeichnet, dass**
das Abschlusselement (19, 25) mittels einer Stellvorrichtung (29, 31) mit einer Komponente senkrecht zur Produktförderrichtung (F) verstellbar ist, wobei die Stellvorrichtung (29, 31) dazu ausgebildet ist, die Auf- und/oder Anlageflächen, (23, 27) des Abschlusselementes (19, 25) während des Aufschneidebetriebs der Kontur des Produkts (13) nachzuführen, wobei das eine Anlagefläche (27) aufweisende Abschlusselement (25) relativ zu einem Seitenanschlag (35) der Produktzuführung, der eine sich in Produktförderrichtung (F) erstreckende Anlagefläche (37) zur Positionierung des Produkts (13) aufweist, verstellbar ist, und/oder das eine Auflagefläche (23) aufweisende Abschlusselement (19) relativ zu einer eine Auflagefläche (12) für das Produkt (13) aufweisenden Produktauflage (11) der Produktzuführung verstellbar ist.

2. Vorrichtung nach Anspruch 1,
**dadurch gekennzeichnet, dass**
das Abschlusselement (19, 25) eine an die Schneidebene (S) angrenzende, die Auf- und/oder Anlagefläche (23, 27) abschließende Schneidkante (21, 26) definiert.

3. Vorrichtung nach Anspruch 1 oder 2,
**dadurch gekennzeichnet, dass**
die Produktzuführung einen Seitenanschlag (35) umfasst und das Abschlusselement (19, 25) sich an den Seitenanschlag (35) anschließt.

4. Vorrichtung nach zumindest einem der vorstehenden Ansprüche,
**dadurch gekennzeichnet, dass**
die Produktzuführung eine Produktauflage (11) umfasst und das Abschlusselement (19, 25) sich an die Produktauflage (11) anschließt.

5. Vorrichtung nach zumindest einem der vorstehenden Ansprüche,
**dadurch gekennzeichnet, dass**
die Produktzuführung einen verstellbaren Seitenanschlag (35) und/oder eine verstellbare Produktauflage (11) umfasst, wobei das Abschlusselement (19, 25) unabhängig von dem Seitenanschlag (35) und/oder der Produktauflage (11) verstellbar ist.

6. Vorrichtung nach zumindest einem der vorstehenden Ansprüche,
**dadurch gekennzeichnet, dass**
das, insbesondere L-förmige, Abschlusselement (19, 25) sowohl eine vertikale Anlagefläche (27) als auch eine horizontale Auflagefläche (23) aufweist, wobei das Abschlusselement (19, 25) in horizontaler Richtung verstellbar ist, um seine Anlagefläche (27) einer seitlichen Produktkontur nachzuführen, und/oder in vertikaler Richtung verstellbar ist, um seine Auflagefläche (23) einer unteren Produktkontur nachzuführen.

7. Vorrichtung nach zumindest einem der vorstehenden Ansprüche,
**dadurch gekennzeichnet, dass**
wenigstens zwei unabhängig voneinander verstellbare Abschlusselemente (19, 25) vorgesehen sind.

8. Vorrichtung nach zumindest einem der vorstehenden Ansprüche,
**dadurch gekennzeichnet, dass**
die Stellvorrichtung (29, 31) einen motorischen Antrieb umfasst.

9. Vorrichtung nach zumindest einem der vorstehenden Ansprüche,
**dadurch gekennzeichnet, dass**
der Stellvorrichtung (29, 31) eine Steuereinrichtung zugeordnet ist, welche dazu ausgebildet ist, die Stellvorrichtung (29, 31) in Abhängigkeit von der Kontur des Produkts (13) anzusteuern.

10. Vorrichtung nach Anspruch 9,
**dadurch gekennzeichnet, dass**
wenigstens eine, insbesondere nach einem Lichtschnittverfahren oder einem Abstandsmessverfahren arbeitende, Erfassungseinrichtung vorgesehen ist, die dazu ausgebildet ist, zumindest einen Teil der Kontur des Produkts (13), insbesondere berührungslos, zu erfassen und entsprechende Konturdaten an die Steuereinrichtung zu übermitteln.

11. Vorrichtung nach Anspruch 10,
**dadurch gekennzeichnet, dass**
die Erfassungseinrichtung zum Erfassen einer Mehrzahl von Querschnittsflächen des Produktes (13) entlang einer Produktlängsachse ausgebildet ist.

12. Vorrichtung nach einem der Ansprüche 9 bis 11,
**dadurch gekennzeichnet, dass**
der Steuereinrichtung eine Speichereinrichtung zugeordnet ist, in welcher die Konturdaten abspeicherbar sind.

13. Verfahren zum Aufschneiden eines Lebensmittelprodukts, insbesondere mittels einer Vorrichtung gemäß einem der vorhergehenden Ansprüche, bei dem
ein aufzuschneidendes Produkt (13) mittels einer Produktzuführung entlang einer Produktförderrichtung (F) einer Schneidebene (S) zugeführt wird, in der sich ein Schneidmesser, insbesondere rotierend und/oder umlaufend, bewegt,
ein vorderer Produktendbereich (24) mittels wenigstens eines Abschlusselementes (19, 25) der Produktzuführung geführt wird, wobei das Abschlusselement (19, 25) eine produktführende Auf- und/oder Anlagefläche (23, 27) für den vorderen Produktendbereich (24) aufweist, und
die Auf- und/oder Anlagefläche (23, 27) des Abschlusselementes (19, 25) der Kontur des Produkts (13) nachgeführt wird, indem das Abschlusselement (19, 25) mittels einer Stellvorrichtung (29, 31) mit einer Komponente senkrecht zur Produktförderrichtung (F) verstellt wird, wobei vorgesehen ist, dass
das Produkt (13) während des Aufschneidens an einem Seitenanschlag (35) der Produktzuführung anliegt, der eine sich in Produktförderrichtung (F) erstreckende Anlagefläche (37) zur Positionierung des Produkts aufweist, und das eine parallel zur Anlagefläche (37) des Seitenanschlags (35) verlaufende Anlagefläche (27) aufweisende Abschlusselement (25) relativ zu dem Seitenanschlag (35) verstellt wird, und/oder dass
das Produkt (13) während des Aufschneidens auf einer Produktauflage (11) aufliegt, die eine sich quer zur Produktförderrichtung (F) erstreckende Auflagefläche (12) zur Positionierung des Produkts aufweist, und das eine parallel zur Auflagefläche (12) der Produktauflage (11) verlaufende Auflagefläche (23) aufweisende Abschlusselement (19) relativ zu der Produktauflage (11) verstellt wird.

14. Verfahren nach Anspruch 13,
**dadurch gekennzeichnet, dass**
die Auf- und/oder Anlagefläche (23, 27) zumindest im Wesentlichen während des gesamten Aufschneidens des Produktes (13) nachgeführt wird.

## Claims

1. An apparatus for slicing food products, in particular a high-performance slicer, having a product feed which feeds a product (13) to be sliced along a product conveying direction (F) to a cutting plane (S) in which a cutting blade moves, in particular in a rotating and/or revolving manner,
wherein the product feed comprises at least one end element (19, 25) which has a product-guiding support surface and/or contact surface (23, 27) for a front product end region (24), **characterized in that**
the end element (19, 25) is adjustable by means of an adjustment apparatus (29, 31) with a component perpendicular to the product conveying direction (F), with the adjustment apparatus (29, 31) being designed to adjust the support surface and/or contact surface (23, 27) of the end element (19, 25) to follow the contour of the product (13) during the slicing operation; with the end element (25) having a contact surface (27) being adjustable relative to a side abutment (35) of the product feed which has a contact surface (37) extending in the product conveying direction (F) for positioning the product (13); and/or with the end element (19) having a support surface (23) is adjustable relative to a product support (11) of the product feed which has a support surface (12) for the product (13).

2. An apparatus in accordance with claim 1,
**characterized in that**
the end element (19, 25) defines a cutting edge (21, 26) adjacent to the cutting plane (S) and ending the support surface and/or contact surface (23, 27).

3. An apparatus in accordance with claim 1 or claim 2,
**characterized in that**
the product feed comprises a side abutment (35) and the end element (19, 25) adjoins the side abutment (35).

4. An apparatus in accordance with at least one of the preceding claims,
**characterized in that**
the product feed comprises a product support (11) and the end element (19, 25) adjoins the product support (11).

5. An apparatus in accordance with at least one of the preceding claims,
**characterized in that**
the product feed comprises an adjustable side abutment (35) and/or an adjustable product support (11), with the end element (19, 25) being adjustable independently of the side abutment (35) and/or of the product support (11).

6. An apparatus in accordance with at least one of the preceding claims,
**characterized in that**
the end element (19, 25) which is in particular of L shape has both a vertical contact surface (27) and a horizontal support surface (23), with the end element (19, 25) being adjustable in a horizontal direction to adjust its contact surface (27) to follow a lateral product contour and/or being adjustable in a vertical direction to adjust its support surface (23) to follow a bottom product contour.

7. An apparatus in accordance with at least one of the preceding claims,
**characterized in that**
at least two end elements (19, 25) are provided which are adjustable independently of one another.

8. An apparatus in accordance with at least one of the preceding claims,
**characterized in that**
the adjustment apparatus (29, 31) comprises a power drive.

9. An apparatus in accordance with at least one of the preceding claims,
**characterized in that**
a control device is associated with the adjustment apparatus (29, 31) and is configured to control the adjustment apparatus (29, 31) in dependence on the contour of the product (13).

10. An apparatus in accordance with claim 9,
**characterized in that**
at least one detection device is provided, in particular working in accordance with a light cutting process or with a distance measurement process, which is designed to detect at least a part of the contour of the product (13), in particular in a contactless manner, and to transfer corresponding contour data to the control device.

11. An apparatus in accordance with claim 10,
**characterized in that**
the detection device is designed for detecting a plurality of cross-sectional surfaces of the product (13) along a longitudinal product axis.

12. An apparatus in accordance with any one of the claims 9 to 11,
**characterized in that**
a memory device in which the contour data can be stored is associated with the control device.

13. A method of slicing a food product, in particular by means of an apparatus in accordance with any one of the preceding claims, in which
a product (13) to be sliced is fed by means of a product feed along a product conveying direction (F) to a cutting plane (S) in which a cutting blade moves, in particular in a rotating and/or revolving manner;
a front product end region (24) is guided by means of at least one end element (19, 25) of the product feed, with the end element (19, 25) having a product-guiding support surface and/or contact surface (23, 27) for the front product end region (24); and
the support surface and/or contact surface (23, 27) of the end element (19, 25) is adjusted to follow the contour of the product (13) in that the end element (19, 25) is adjusted by means of an adjustment apparatus (29, 31) with a component perpendicular to the product conveying direction (F), wherein provision is made that the product (13) contacts a side abutment (35) of the product feed during the slicing which has a contact surface (37) extending in the product conveying direction (F) for the positioning of the product and the end element (25) having a contact surface (27) extending in parallel with the contact surface (37) of the side abutment (35) is adjusted relative to the side abutment (35); and/or that the product (13) contacts a product support (11) during the slicing which has a support surface (12) extending transversely to the product conveying direction (F) for positioning the product and the end element (19) having a support surface (23) extending in parallel with the support surface (12) of the product support (11) is adjusted relative to the product support (11).

14. A method in accordance with claim 13,
**characterized in that**
the support surface and/or contact surface (23, 27) is/are adjusted at least substantially during the total slicing of the product (13).

## Revendications

1. Dispositif de coupe de produits alimentaires, en particulier trancheuse à haute performance, comportant une alimentation en produits permettant d'amener à un plan de coupe (S) un produit (13) à couper le long d'une direction de convoyage de produits (F), plan dans lequel se déplace un couteau de coupe en rotation et/ou en révolution, et
l'alimentation en produits comprend au moins un élément de terminaison (19, 25) qui présente une surface de support et/ou d'appui (23, 27) menant les produits et destinée à une zone d'extrémité avant de produits (24),
**caractérisé en ce que**
l'élément de terminaison (19, 25) est déplaçable à l'aide d'un moyen de déplacement (29, 31) avec une composante perpendiculaire à la direction de convoyage de produits (F), le moyen de réglage (29, 31) étant réalisé pour faire suivre au contour du produit (13) la surface de support et/ou d'appui (23, 27) de l'élément de terminaison (19, 25) pendant le fonctionnement de coupe, et l'élément de terminaison (25) présentant une surface d'appui (27) est déplaçable par rapport à une butée latérale (35) de l'alimentation en produits, qui comprend une surface d'appui (37) s'étendant en direction de convoyage de produits (F) et destinée à positionner le produit (13), et/ou l'élément de terminaison (19) présentant une surface de support (23) est déplaçable par rapport à un support de produits (11) de l'alimentation en produits, qui présente une surface de support (12) pour le produit (13).

2. Dispositif selon la revendication 1,
**caractérisé en ce que**
l'élément de terminaison (19, 25) définit une arête de coupe (21, 26) qui est adjacente au plan de coupe (S) et qui termine la surface de support et/ou d'appui (23, 27).

3. Dispositif selon la revendication 1 ou 2,
**caractérisé en ce que**
l'alimentation en produits comprend une butée latérale (35) et l'élément de terminaison (19, 25) se raccorde à la butée latérale (35).

4. Dispositif selon l'une au moins des revendications précédentes,
**caractérisé en ce que**
l'alimentation en produits comprend un support de produits (11) et l'élément de terminaison (19, 25) se raccorde au support de produits (11).

5. Dispositif selon l'une au moins des revendications précédentes,
**caractérisé en ce que**
l'alimentation en produits comprend une butée latérale (35) déplaçable et/ou un support de produits (11) déplaçable, l'élément de terminaison (19, 25) étant déplaçable indépendamment de la butée latérale (35) et/ou du support de produits (11).

6. Dispositif selon l'une au moins des revendications précédentes,
**caractérisé en ce que**
l'élément de terminaison (19, 25) en particulier en forme de L comprend aussi bien une surface d'appui verticale (27) qu'une surface de support horizontale (23), l'élément de terminaison (19, 25) étant déplaçable en direction horizontale, afin de faire suivre sa surface d'appui (27) à un contour latéral du produit, et/ou en direction verticale, afin de faire suivre sa surface de support (23) à un contour inférieur du produit.

7. Dispositif selon l'une au moins des revendications précédentes,
**caractérisé en ce que**
il est prévu au moins deux éléments de terminaison (19, 25) déplaçables indépendamment l'un de l'autre.

8. Dispositif selon l'une au moins des revendications précédentes,
**caractérisé en ce que**
le moyen de déplacement (29, 31) comprend un entraînement motorisé.

9. Dispositif selon l'une au moins des revendications précédentes,
**caractérisé en ce que**
un moyen de commande est associé au moyen de déplacement (29, 31) et est conçu pour piloter le moyen de déplacement (29, 31) en fonction du contour du produit (13).

10. Dispositif selon la revendication 9,
**caractérisé en ce que**
il est prévu au moins un moyen de détection qui fonctionne en particulier selon un procédé de coupe lumineuse ou un procédé de mesure de distance, qui est conçu pour détecter en particulier sans contact au moins une partie du contour du produit (13) et pour transmettre des données de contour correspondantes au moyen de commande.

11. Dispositif selon la revendication 10,
**caractérisé en ce que**
le moyen de détection est réalisé pour détecter une pluralité de surfaces de section transversale du produit (13) le long d'un axe longitudinal du produit.

12. Dispositif selon l'une des revendications 9 à 11,
**caractérisé en ce que**
un moyen de mémorisation est associé au moyen de commande, dans lequel peuvent être mémorisées les données de contour.

13. Procédé pour couper un produit alimentaire, en particulier à l'aide d'un dispositif selon l'une des revendications précédentes, dans lequel
un produit à couper (13) est amené à un plan de coupe (S) le long d'une direction de convoyage de produits (F) à l'aide d'une alimentation en produits, plan dans lequel se déplace un couteau de coupe en particulier en rotation et/ou en révolution, et
une zone d'extrémité avant de produit (24) est guidée à l'aide d'au moins un élément de terminaison (19, 25) de l'alimentation en produits, l'élément de terminaison (19, 25) comprenant une surface de support et/ou d'appui (23, 27), menant le produit, pour la zone d'extrémité avant de produit (24), et
on fait suivre la surface de support et/ou d'appui (23, 27) de l'élément de terminaison (19, 25) au contour du produit (13) en faisant déplacer l'élément de terminaison (19, 25) à l'aide du moyen de déplacement (29, 31) avec une composante perpendiculaire à la direction de convoyage de produits (F),
et il est prévu que
le produit (13) s'appuie contre une butée latérale (35) de l'alimentation en produits pendant l'opération de coupe, butée qui présente une surface d'appui (37) s'étendant en direction de convoyage de produits (F) et destinée à positionner le produit, et l'élément de terminaison (25) présentant une surface d'appui (27) qui s'étend parallèlement à la surface d'appui (37) de la butée latérale (35) est déplacé par rapport à la butée latérale (35), et/ou en ce que
le produit est supporté sur un support de produits (11) pendant l'opération de coupe, support qui présente une surface de support (12) s'étendant transversalement à la direction de convoyage de produits (F) et destinée à positionner le produit, et l'élément de terminaison (19) présentant une surface de support (23) qui s'étend parallèlement à la surface de support (12) du support de produit (11) est déplacé par rapport au support de produit (11).

14. Procédé selon la revendication 13,
**caractérisé en ce que**
l'on fait suivre la surface de support et/ou d'appui (23, 27) au moins sensiblement pendant toute l'opération de coupe du produit (13).
